# EUROPÄISCHE PATENTSCHRIFT

(11) **EP 1 881 269 B1**
(45) Veröffentlichungstag und Bekanntmachung des Hinweises auf die Patenterteilung: **07.01.2009**
(21) Anmeldenummer: 07108858.7
(22) Anmeldetag: 24.05.2007
(51) Int. Cl.: F21V 31/00

(54) **Leuchte, Lichtbandsystem oder dergleichen**
Light, light band system or similar
Eclairage, système à bande lumineuse ou analogues

(30) Priorität: 19.07.2006 DE 202006011124 U
(43) Veröffentlichungstag der Anmeldung: 23.01.2008
(73) Patentinhaber: LITE-Licht GmbH, 33442 Herzebrock-Clarholz (DE)
(72) Erfinder: Liehr, Wilfried, 33442, Herzebrock-Clarholz (DE)
(74) Vertreter: Flötotto, Hubert

(56) Entgegenhaltungen:
- EP-A- 0 677 701
- AT-B- 413 238
- DE-A1- 3 016 938
- US-A- 4 827 386

## Beschreibung

### Technisches Gebiet

Die Erfindung betrifft eine Leuchte, Lichtbandsystem oder dergleichen, umfassend ein U-förmig ausgebildetes Gehäuseteil mit einem ansetzbaren Deckel zur Aufnahme der Elektrobauteile für ein Leuchtmittel, wobei das Gehäuseteil mittelbar oder unmittelbar an einer Decke oder einer Wand festlegbar ist, und die freien Schenkelenden zur Innenseite des Gehäuseteils gebogen sind zur Bildung von Haftstreifenflächen für Dichtbänder, gegen die die Deckellängskanten zum dichtenden Verschluss des Deckels drückbar sind.

### Stand der Technik

Aus dem Stand der Technik sind einerseits Leuchten bekannt, die über ein Gehäuseteil verfügen, welches mit einer transparenten Abdeckung versehen ist. Andererseits sind auch Tragschienen für Lichtbandsysteme von Leuchtstoffröhren bekannt, wie sie vornehmlich in Einkaufsmärkten, in Fabrikationshallen oder dergleichen verwendet werden. Dabei umfasst das Lichtbandsystem eine Art stangenförmiges Gehäuseteil, welches aus einem U-förmig gebildeten Gehäuseteil mit angesetztem Deckel besteht. In dem Gehäuseteil sind die für die Leuchtstoffröhren benötigten Elektrobauteile integriert. Das Lichtbandsystem als solches kann dabei unmittelbar an der Deckenfläche befestigt werden, wobei auch hängende Konstruktionen üblich sind, so dass das Lichtbandsystem von der Decke abgehängt ist. Bei diesen Lichtbandsystemen wird gefordert, dass der Gehäusebereich dicht verschlossen ist, damit Staub- und /oder Wasserpartikel nicht in das Innere des Gehäuses eindringen können. Um dies zu gewährleisten sind Tragschienen bekannt, die mit Dichtbändern ausgestattet sind, welche von Hand auf die geformten Schenkelendbereiche des Gehäuseteils aufgeklebt werden. Dabei ist das Gehäuseteil mit seinen Schenkelenden derart geformt, dass hierzu besondere Haftstreifenflächen vorhanden sind, auf die dann das Dichtband aufgedrückt wird. Bei derartigen Tragschienen gestaltet sich diese Arbeit des Auftragens der Dichtbänder mit rückseitiger Klebefläche sehr arbeitsintensiv, weil exakt die Haftstreifenflächen einzuhalten sind, um auf diese Weise den dichtenden Verschluss mit den Deckellängskanten zu erzielen. Wird also nicht eine exakte Auftragung des Dichtbandes auf die Haftstreifenflächen erreicht, so kommt es vor, dass die eine oder andere Tragschiene nicht die ent-sprechenden Dichtigkeitsanforderungen aufweist.

Dokument AT 413 238 B zeigt eine Leuchte mit einem Gehäuseteil und einem ansetzbaren Deckel, die freien Schenkelenden des Deckels sind zur Innenseite des Gehäuseteils gebogen und bilden Haftstreifenflächen für Dichtbänder die gegen die Deckellängskanten für einem dichten Verschluss des Deckels drückbar sind.

### Darstellung der Erfindung

Hieraus ergibt sich die der Erfindung zugrunde liegende Aufgabe, eine Tragschiene für ein Lichtbandsystem von Leuchtstoffröhren derart weiter zu bilden, die einerseits hinsichtlich der Dichtungsanforderung besser ausgestaltet ist, und wobei andererseits sich die Anbringung der Dichtmittel wesentlich einfacher gestaltet.

Diese Aufgabe wird erfindungsgemäß dadurch gelöst, dass die freien Schenkelende der Deckellängskanten derart nach innen gebogen bzw. geformt sind, dass sie jeweils einen zur nach innen weisenden Kante der Haftstreifenfläche bereichsweise geöffneten Kanal bilden, in dem ein elastomeres Dichtband oder eine Schnur eindrückbar ist, welches sich im montierten Zustand des Deckels auf die nach innen gebogene gerundete Kante der Haftstreifenfläche presst. Die Einbiegung eines teilweise geöffneten Kanals im Bereich der Schenkelenden in Verbindung mit einem gummierten Dichtband oder einer Schnur bringt wesentliche Vorteile bei der Festlegung des Dichtmittels, und zwar dadurch, dass das Dichtband sich infolge seiner Dehnung im Querschnitt verringert, so dass ein leichtes Einfügen in den Kanal gegeben ist. Mit dieser Ausbildung werden die Montagezeiten zum Anbringen des Dichtmittels wesentlich verringert. Ist das Dichtband in dem Kanal eingebunden, steht ein Teilbereich des elastomeren Dichtbandes im Bereich der Kanalöffnungen vor, der sich im montierten Zustand des Deckels auf die nach innen gebogene gerundete Kante der Haftstreifenfläche presst. Aufgrund dieser Anordnung wird eine fest fixierte Lage des Dichtmittels an den Schenkelenden bereitgestellt, so dass auch bei exakt montiertem Deckel über die Länge der Trägerschiene eine dichtende Anlage des Deckels erreicht wird.

In Weiterbildung der Erfindung weist das Dichtband oder die Schnur einen kreisrunden Querschnitt auf, so dass eine gestauchte, gepresste Lage über die Länge der Tragschiene erzielt wird. In vorteilhafter Weiterbildung, auch zur formstabilen Lagerung des Deckels an dem Gehäuseteil, wird erfindungsgemäß vorgeschlagen, dass die freien Schenkelenden der Deckellängskanten im Anschluss an den angeformten Kanal derart gebogen sind, dass sie einen parallelen Anlagebereich mit den entsprechend ausgeformten Schenkelenden des Gehäuseteils bilden. Diese Ausbildung gewährleistet insbesondere eine formstabile und exakt dichtende Anlage des teilweise geöffneten Kanals an den Schenkelenden des Gehäuseteils.

Gemäß der beschriebenen Erfindung versteht es sich von selbst, dass entsprechend mit der Variante, dass die freien Schenkelenden des Gehäuseteils derart nach innen gebogen bzw. geformt sind, dass sie jeweils einen teilweise geöffneten Kanal bilden, in dem ein elastomeres Dichtband eindrückbar ist, welches sich im montierten Zustand des Deckels auf eine nach innen gebogene gerundete Kante am Deckel presst, der gleiche Effekt erzielt wird. Denn bei dieser Ausführung ist das Dichtband statt im Deckel im Gehäuseteil angeordnet.

### Kurze Beschreibung der Abbildungen der Zeichnungen

Ein Ausführungsbeispiel der Erfindung wird anhand der nachstehenden Figur näher erläutert.

### Bester Weg zur Ausführung der Erfindung

Die einzige Figur zeigt insbesondere eine Tragschiene 1 im Querschnitt, die für ein Lichtbandsystem von nicht näher dargestellten Leuchtstoffröhren bestimmt ist. Die Tragschiene 1 umfasst dabei ein U-förmig ausgebildetes Gehäuseteil 2, mit einem ansetzbaren Deckel 3, wobei im inneren Bereich des Gehäuseteils 2 entsprechend die ebenfalls nicht näher dargestellten Elektrobauteile für die Leuchtstoffröhren angeordnet sind. Jeweils endseitig sind noch Halterungen, ebenfalls nicht darge-stellt, für die Leuchtstoffröhren angeordnet, die durch den Deckel 3 ragen, zwischen denen dann die Leuchtstoffröhre oder die Leuchtstoffröhren geklemmt sind.

Die Tragschiene 1, so wie sie sich darstellt und hier insbesondere das Gehäuseteil 2, kann dabei mittelbar oder unmittelbar an einer Decke befestigt werden. Entsprechende Halterungspunkte 4 sind im Bodenbereich des Gehäuseteils 2 dafür vorgesehen. Wie aus der Figur zu erkennen ist, sind dabei die freien Schenkelenden 5 und 6 zur Innenseite des Gehäuseteils 2 gebogen, zur Bildung von Haftstreifenflächen 7 und 8 gegen die die Deckellängskanten 9 und 10 zum dichtenden Verschluss der Tragschiene 1 drückbar sind.

Wie aus der Figur deutlich wird, sind dabei die freien Schenkelenden 11 und 12 der Deckellängskanten 9 und 10 derart nach innen gebogen bzw. geformt, dass sie jeweils zur nach innen weisenden Kante 13 und 14 der Haftstreifenflächen 7 und 8 teilweise geöffnete Kanäle 15 und 16 bilden, in dem ein elastomeres Dichtband oder eine Schnur 17 und 18 auf die nach innen gebogene gerundete Kante 19 und 20 der Haftstreifenfläche 7, 8 presst. Dabei weist das Dichtband 17 und 18 einen kreisförmigen Querschnitt auf, wobei ein Teilbereich der kreisförmigen Fläche aus dem bereichsweise geöffneten Kanal 15 und 16 hinausragt, und dieser insbesondere mit der gerundeten Kante 19 und 20 der Haftstreifenfläche 7 und 8 in Kontakt tritt, wenn der Deckel 3 am Gehäuseteil 2 montiert ist.

Um einerseits die Montage, aber auch um andererseits insbesondere die formstabile Anpressung des Dichtbandes 17 und 18 an die gerundete Kante 19 und 20 zu erzielen, wird erfindungsgemäß vorgeschlagen, dass die freien Schenkelenden 11 und 12 der Deckellängskanten 9 und 10 im Anschluss an den angeformten Kanal 15 und 16 derart gebogen sind, dass sie einen parallelen Anlagebereich 21 und 22 mit den entsprechend ausgeformten Schenkelenden 5 und 6 des Gehäuseteils 2 bilden.

Es versteht sich nun von selbst, dass insbesondere zur Montage der elastomeren Dichtbänder 17 und 18, das Dichtband gedehnt wird, so dass es leicht in den teilweise geöffneten Kanal 15 und 16 eingedrückt werden kann. Wird die Dehnung aufgehoben, so zieht sich das Dichtband 17 bzw. 18 mit seinem kreisförmigen Querschnitt selbsttätig in die geöffnete Kreisform, so wie es in der Figur zu erkennen ist. Die Kanäle 15 und 16 weisen dabei eine leichte Überwölbung 23 und 24 im oberen Bereich auf. Bei einem zu strammen Sitz besteht somit die Möglichkeit, dass das elastomere Material in diesen Bereich auswandern kann, so dass ein entsprechender Presssitz auch bei thermischen Beanspruchungen erreicht wird.

Es versteht sich von selbst, dass entsprechend mit der Variante, dass die freien Schenkelenden 25 und 26 des Gehäuseteils 2 entsprechend ausgebildet sein können, wie beim Deckel 3, um Dichtbänder 17 und 18 anzuordnen. Hierbei sind dann die Schenkelenden 25 und 26 nach innen gebogen bzw. geformt, dass sie jeweils einen teilweise geöffneten Kanal, wie bei Deckel 3 beschrieben, bilden, in dem ein elastomeres Dichtband 17 und 18 eindrückbar ist. Im montierten Zustand des Deckels 3 presst sich dann eine nach innen gebogene gerundete Kante am Deckel 3 auf das jeweilige Dichtband 17 und 18. Dies führt zu der gleichen technischen Wirkung wie bei der beschriebenen Ausführungs-form des Dichtbandes 17 und 18 am Deckel 3.

## Patentansprüche

1. Leuchte, oder Lichtbandsystem, umfassend ein U-förmig ausgebildetes Gehäuseteil (2) mit einem ansetzbaren Deckel (3) zur Aufnahme der Elektrobauteile für ein Leuchtmittel, wobei das Gehäuseteil (2) mittelbar oder unmittelbar an einer Decke oder einer Wand festlegbar ist, und die freien Schenkelenden (5, 6) zur Innenseite des Gehäuseteils gebogen sind zur Bildung von Haftstreifenflächen (7, 8) für Dichtbänder (17, 18) gegen die Deckllängskanten (9, 10) zum dichtenden Verschluss des Deckels (3) drückbar sind,
**dadurch gekennzeichnet,**
**dass** die freien Schenkelenden (11 und 12) der Deckellängskanten (9 und 10) derart nach innen gebogen bzw. geformt sind, dass sie jeweils einen zur nach innen weisenden Kante (13 und 14) der Haftstreifenfläche (7 und 8) teilweise geöffneten Kanal (15 und 16) bilden in dem ein elastomeres Dichtband (17 und 18) eingedrückt ist, welches sich im montierten Zustand des Deckels (3) auf die nach innen gebogene gerundete Kante (19 und 20) der Haftstreifenfläche (7 und 8) presst.

2. Leuchte nach Anspruch 1,
**dadurch gekennzeichnet,**
**dass** das Dichtband (17 und 18) einen kreisförmigen Querschnitt aufweist.

3. Leuchte nach Anspruch 1 und 2,
**dadurch gekennzeichnet,**
**dass** die freien Schenkelenden (11 und 12) der Deckellängskanten (9 und 10) im Anschluss an den geformten Kanal (15 und 16) der-art gebogen sind, dass sie einen parallelen Anlagebereich (21 und 22) mit den entsprechend ausgeformten Schenkelenden (5 und 6) des Gehäuseteils (2) bilden.

4. Leuchte nach dem Oberbegriff des Anspruch 1,
**dadurch gekennzeichnet,**
**dass** die freien Schenkelenden (25 und 26) des Gehäuseteils (2) derart nach innen gebogen bzw. geformt sind, dass sie jeweils einen teilweise geöffneten Kanal bilden, in dem ein elastomeres Dichtband (17 und 18) eindrückbar ist, welches sich im montierten Zustand des Deckels (3) auf eine nach innen gebogene gerundete Kante am Deckel (3) presst.

## Claims

1. Luminaire or strip-lighting system comprising a housing component (2) designed in a u-shape with an attachable cover (3) for the accommodation of the electrical components for a lamp, wherein the housing component (2) can be attached indirectly or directly to a ceiling or wall, and the free ends of the arms (5, 6) are curved towards the inside of the housing component in order to form adhesive-strip surfaces (7, 8) for sealing strips (17, 18), against which the longitudinal edges of the cover (9, 10) can be pressed for the sealing closure of the cover (3),
**characterised in that**
the free ends of the arms (11 and 12) of the longitudinal edges of the cover (9 and 10) are curved or shaped towards the inside in such a manner that they each form a channel (15 and 16) partially open towards the inwardly-facing edge (13 and 14) of the adhesive-strip surface (7 and 8), into which an elastomer sealing strip (17 and 18) is pressed, which, in the assembled condition of the cover (3) presses onto the rounded edge (19 and 20) of the inwardly-curved, adhesive-strip surface (7 and 8).

2. Luminaire according to claim 1,
**characterised in that**
the sealing strip (17 and 18) provides a circular cross-section.

3. Luminaire according to claim 1 and 2,
**characterised in that**
the free ends of the arms (11 and 12) of the longitudinal edges of the cover (9 and 10) adjoining the shaped channel (15 and 16) are curved in such a manner, that they form a parallel contact region (21 and 22) with the correspondingly-shaped ends of the arms (5 and 6) of the housing component (2).

4. Luminaire according to the preamble of claim 1,
**characterised in that**
the free ends of the arms (25 and 26) of the housing component (2) are curved or shaped towards the inside in such a manner that they each form a partially-open channel, into which an elastomer sealing strip (17 and 18) can be pressed, which, in the assembled condition of the cover (3) presses onto an inwardly-curved, rounded edge on the cover (3).

## Revendications

1. Lampe, ou système de voûte lumineuse, comprenant une partie de boîtier en forme de U (2) avec un couvercle fixable (3) pour recevoir des composants électriques pour un moyen d'éclairage, dans laquelle la partie de boîtier (2) peut être fixée directement ou indirectement à un plafond ou à une paroi et les extrémités de branches libres (5, 6) sont repliées vers la face interne de la partie de boîtier pour former des surfaces de bandes adhésives (7, 8) pour des bandes d'étanchéité (17, 18), contre lesquelles on peut presser les arêtes longitudinales (9,10) du couvercle (3) pour fermer celui-ci de manière étanche, **caractérisée en ce que** les extrémités de branches libres (11 et 12) des arêtes longitudinales (9 et 10) du couvercle sont repliées ou façonnées vers l'intérieur de sorte qu'elles forment respectivement un canal partiellement ouvert (15 et 16) vers l'arête (13 et 14), tournée vers l'intérieur, de la surface de bande adhésive (7 et 8), dans lequel canal est pressée une bande d'étanchéité élastomère (17 et 18), qui s'appuie, à l'état monté du couvercle (3), sur l'arête arrondie (19 et 20), repliée vers l'intérieur, de la surface de bande adhésive (7 et 8).

2. Lampe selon la revendication 1, **caractérisée en ce que** la bande d'étanchéité (17 et 18) présente une section transversale circulaire.

3. Lampe selon les revendications 1 et 2, **caractérisée en ce que** les extrémités de branches libres (11 et 12) des arêtes longitudinales (9 et 10) du couvercle faisant suite au canal façonné (15 et 16) sont repliées de sorte qu'elles forment une zone d'appui parallèle (21 et 22) avec les extrémités de branches (5 et 6), conformées de manière correspondante, de la partie de boîtier (2).

4. Lampe selon le préambule de la revendication 1, **caractérisée en ce que** les extrémités de branches libres (25 et 26) de la partie de boîtier (2) sont repliées ou façonnées vers l'intérieur de manière à former respectivement un canal partiellement ouvert, dans lequel peut être enfoncée une bande d'étanchéité élastomère (17 et 18), qui s'appuie, à l'état monté du couvercle (3), sur une arête arrondie repliée vers l'intérieur sur le couvercle (3).
